# EUROPÄISCHE PATENTSCHRIFT

(11) **EP 2 227 583 B1**
(45) Veröffentlichungstag und Bekanntmachung des Hinweises auf die Patenterteilung: **04.09.2019**
(21) Anmeldenummer: 08863301.1
(22) Anmeldetag: 21.11.2008
(51) Int. Cl.: D06F 58/22

(54) **REINIGUNGSVORRICHTUNG FÜR EIN MIT FLUSEN BELADENES BAUTEIL IN EINEM HAUSGERÄT SOWIE HAUSGERÄT UND VERFAHREN ZUM REINIGEN EINES MIT FLUSEN BELADENEN BAUTEILS**
CLEANING DEVICE FOR A COMPONENT LOADED WITH LINT IN A HOUSEHOLD APPLIANCE, AND METHOD FOR CLEANING A COMPONENT LOADED WITH LINT
DISPOSITIF DE NETTOYAGE D'UN COMPOSANT CHARGÉ EN BOULOCHES DANS UN APPAREIL MÉNAGER ET APPAREIL MÉNAGER ET PROCÉDÉ DE NETTOYAGE D'UN COMPOSANT CHARGÉ EN BOULOCHES

(30) Priorität: 18.12.2007 DE 102007060854
(43) Veröffentlichungstag der Anmeldung: 15.09.2010
(73) Patentinhaber: BSH Hausgeräte GmbH, 81739 München (DE)
(72) Erfinder: GRUNERT, Klaus, 13465 Berlin (DE)
(86) Internationale Anmeldenummer: PCT/EP2008/065973
(87) Internationale Veröffentlichungsnummer: WO 2009/077291

(56) Entgegenhaltungen:
- EP-A1- 1 669 487
- DE-A1- 3 738 031
- US-A- 3 293 890

## Beschreibung

Die Erfindung betrifft eine Reinigungsvorrichtung für ein mit Flusen beladenes Bauteil in einem Hausgerät zur Pflege von Wäschestücken, welche Reinigungsvorrichtung eine Spüleinrichtung aufweist, mit welcher Spülflüssigkeit zum Bauteil zum Entfernen der Flusen leitbar ist. Des Weiteren betrifft die Erfindung ein Hausgerät mit einer derartigen Reinigungsvorrichtung sowie ein Verfahren zum Reinigen eines mit Flusen beladenen Bauteils eines Hausgeräts zur Pflege von Wäschestücken, bei welchem Spülflüssigkeit mit einer Spüleinrichtung zum Bauteil geleitet wird.

Aus dem US-Patent 3,293,890 geht eine Reinigungsvorrichtung für ein Flusenfilter in einer Waschmaschine hervor, in welcher Waschlauge zum Waschen von Wäsche durch einen in einer T-förmigen Rohrverzweigung angeordneten Flusenfilter geführt wird. Auch beim Abpumpen der Waschlauge fließt diese durch die Rohrverzweigung, aber nicht durch den Flusenfilter hindurch sondern an diesem vorbei und nimmt damit die auf dem Filter abgeladenen Flusen mit. Der Fluss de Waschlauge durch die Rohrverzweigung wird dabei durch eine Anordnung entsprechender Ventile bestimmt.

Aus der WO 2007/093468 A1 ist eine Reinigungsvorrichtung für ein Bauteil innerhalb eines Prozessluftkreislaufs eines Haushaltswäschetrockners bekannt. Das Bauteil ist ein Wärmetauscher, welcher einer Wärmepumpe eines Trockners zugeordnet ist. Im Betrieb des Trockners können in dem Prozessluftkreislauf geförderte Flusen, welche von den zu trocknenden Wäschestücken entrissen werden, durch ein Sieb gefiltert werden. Allerdings gelangen Flusen durch das Sieb hindurch und können zu einem Wärmetauscher gelangen, an dem sie sich anlagern. Zur Entfernung dieser Flusen von dem Wärmetauscher kann eine Bürste vorgesehen sein. Es kann auch vorgesehen sein, dass der Wärmetauscher mit einer Reinigungsflüssigkeit gespült wird. Als Reinigungsflüssigkeit kann das Kondensat des Arbeitsmittelverdampfers oder der Kondensationseinrichtung des Trockners verwendet werden.

Die EP 669 487 A1 offenbart eine Reinigungsvorrichtung für ein Bauteil, welche eine Spüleinrichtung aufweist, mit der Spülflüssigkeit zum Bauteil zum Entfernen der Flusen leitbar ist. Die Spüleinrichtung weist eine Sprühdüse mit einer Querschnittsverengung auf, aufgrund derer ein Staudruck in der durchströmenden Spülflüssigkeit aufgebaut wird.

In der DE 37 38 031 C2 ist eine Reinigungsvorrichtung für den Wärmetauscher eines Wäschetrockners gezeigt. Die Reinigungsvorrichtung ist mit Sprühdüsen ausgestattet, die jeweils räumlich oberhalb der zu spülenden Platten des Wärmetauschers angeordnet sind.

Bei diesen Einrichtungen kann es jedoch vorkommen, dass das Bauteil nur relativ ungleichmäßig gespült wird und dadurch die Flusen zumindest teilweise weiter an dem Bauteil anlagernd bleiben.

Es ist Aufgabe der vorliegenden Erfindung, eine Reinigungsvorrichtung sowie ein Hausgerät mit einer derartigen Reinigungsvorrichtung und ein Verfahren zum Reinigen eines mit Flusen beladenen Bauteils zu schaffen, bei welchem die Flusenentfernung verbessert erfolgen kann und insbesondere die zum Entfernen vorgesehene Spülflüssigkeit gleichmäßiger am Bauteil verteilt werden kann.

Diese Aufgabe wird durch eine Reinigungsvorrichtung, ein Hausgerät und ein Verfahren gelöst, welche bzw. welches die Merkmale des jeweiligen unabhängigen Patentanspruchs aufweist. Bevorzugte Ausgestaltungen der Erfindung sind entsprechenden abhängigen Patentansprüchen zu entnehmen, wobei die Gegenstände dieser Patentansprüche auch im Sinne der Erfindung miteinander kombinierbar sind, soweit technisch möglich. Jeder bevorzugten Weiterbildung der erfindungsgemäßen Reinigungsvorrichtung entspricht eine bevorzugte Weiterbildung des erfindungsgemäßen Hausgeräts und des erfindungsgemäßen Verfahrens und umgekehrt, auch wenn im Einzelfall nicht besonders darauf hingewiesen wird.

Eine erfindungsgemäße Reinigungsvorrichtung für ein mit Flusen beladenes Bauteil in einem Hausgerät zur Pflege von Wäschestücken, welche Reinigungsvorrichtung eine Spüleinrichtung aufweist, mit welcher Spülflüssigkeit zum Bauteil zum Entfernen der Flusen leitbar ist, weist ein Strömungselement auf, welches oberhalb des Bauteils angeordnet ist und eine innere Formgebung hat aufgrund deren ein Staudruck in der das Strömungselement durchströmenden Spülflüssigkeit innerhalb des Strömungselements aufbaubar ist.

Durch diese Ausgestaltung der Spüleinrichtung kann eine gleichmäßige Beaufschlagung der zu reinigenden Stellen des Bauteils ermöglicht werden, so dass die Flusen an vielen Stellen des Bauteils mit gleicher Wirkung bzw. gleicher Effizienz entfernt werden.

Erfindungsgemäß weist das Strömungselement ein längliches Teil auf, welches auf der dem Bauteil zugewandten Seite eine Öffnung zum Flüssigkeitsaustritt aufweist. Diese spezifische Formgebung eines Teils des Strömungselements ermöglicht die gezielte Flüssigkeitszuführung über die gesamte Breite des Bauteils, so dass auch hier eine gleichmäßige Flüssigkeitsbeaufschlagung in Verbindung mit der Staudruckerzeugung der Spülflüssigkeit in dem Strömungselement gewährt werden kann.

Erfindungsgemäß weist das Strömungselement zum Aufbau eines Staudrucks einen Querschnitt auf, welcher zumindest eine Engstelle umfasst. Durch eine derartige Einschnürung bzw. Verjüngung des Innenmaßes des Strömungselements kann die Staudruckerzeugung und somit die möglichst gleichmäßige Flüssigkeitsausströmung aus dem Strömungselement über die gesamte Weite der Öffnung gewährleistet werden. Darüber hinaus kann durch eine derartige spezifische Ausgestaltung des Strömungselements auch relativ einfach die Staudruckerzeugung gewährleistet werden.

Vorzugsweise ist das Strömungselement so ausgestaltet, dass es vor und nach der Engstelle ein Innenmaß aufweist, welches größer als das Innenmaß an der Engstelle ist. Der längliche Teil des Strömungselements ist somit vorzugsweise ähnlich einer Sanduhrform konzipiert.

Neben einer besonders bevorzugten Erzeugung des Staudrucks kann durch diese Formgebung auch eine ausreichende Flüssigkeitsmenge aus der Öffnung des Strömungselements ausfließen und andererseits eine ausreichende Strömungsgeschwindigkeit zum Ausspülen der Flusen erzielt werden.

Vorzugsweise erstreckt sich die Engstelle über die Länge, insbesondere über die gesamte Länge des länglichen Teils des Strömungselements.

Es kann vorgesehen sein, dass die Engstelle im Querschnitt symmetrisch ausgebildet ist. Ebenso kann jedoch auch vorgesehen sein, dass die Engstelle im Querschnitt asymmetrisch konzipiert ist.

Erfindungsgemäß erstreckt sich die auf der dem Bauteil zugewandten Seite ausgebildete Öffnung im länglichen Teil des Strömungselements über die Länge, insbesondere über die gesamte Länge dieses Teils. Vorzugsweise ist die Öffnung somit schlitzartig oder spaltartig ausgebildet.

Es kann vorgesehen sein, dass die Engstelle über die Länge des Strömungselements betrachtet mit gleichen Ausmaßen ausgebildet ist. Es kann jedoch auch vorgesehen sein, dass diese Ausmaße der Engstelle in Längsrichtung des Strömungselements betrachtet zumindest einmal variieren und unterschiedliche Dimensionierungen aufweisen.

Vorzugsweise umfasst das Strömungselement zumindest ein Element zum Positionieren und/oder Halten des Strömungselements an dem mit Flusen beladenen Bauteil. Dadurch kann die zuverlässige Anbringung und dauerhafte Positionierung des Strömungselements gewährleistet werden.

Insbesondere ist das Element zum Positionieren und/oder Halten des Strömungselements an dem Bauteil an dem länglichen Teil des Strömungselements angeordnet, insbesondere einstückig an dieses angebildet.

Vorzugsweise ist ein Element zum Positionieren und/oder Halten des Strömungselements an einer dem Bauteil zugewandten Seite des länglichen Teils des Strömungselements angeordnet und erstreckt sich von diesem nach unten. Dadurch kann ein besonders einfaches Anbringen durch ein Anstecken oder Anschieben an das Bauteil ermöglicht werden. Darüber hinaus kann durch diese Ausgestaltung auch die seitliche Verschiebbarkeit oder das seitliche Verrutschen des Strömungselements relativ zum Bauteil verhindert werden.

Eine derartige Ausgestaltung ermöglicht auch eine besonders einfache reversibel lösbare Anbringung des Strömungselements an dem Bauteil, so dass dieses einfach aufgeschoben und angesteckt werden kann und bei der Demontage einfach abgenommen werden kann.

Vorzugsweise umfasst das Strömungselement zumindest zwei Elemente zum Positionieren und/oder Halten von diesem, welche an den gegenüberliegenden Enden des länglichen Teils des Strömungselements angeordnet sind und sich parallel zueinander nach unten erstrecken. Durch eine derartige Ausgestaltung kann die Fixierung und mechanisch stabile Anbringung nochmals verbessert werden.

Vorzugsweise weist das Strömungselement einen Anschlussstutzen für eine Zulaufleitung der Spülflüssigkeit auf, welcher insbesondere an einer dem Bauteil abgewandten Seite des länglichen Teils des Strömungselements angeordnet ist. Für eine derartige Ausgestaltung kann eine einfache Verbindung des Strömungselements mit einer Zulaufleitung ermöglicht werden, welche darüber hinaus die Zuführung der Spülflüssigkeit besonders günstig ermöglicht und andererseits das Aufbauen des Staudrucks einerseits und das Einfließen der Spülflüssigkeit in das Bauteil andererseits nicht behindert.

Insbesondere ist das Strömungselement einstückig ausgebildet. Bevorzugt erweist es sich in diesem Zusammenhang, wenn das Strömungselement als einstückiges Spritzgussteil ausgebildet ist. Dadurch kann ein schnell und kostengünstig zu fertigendes Bauteil geschaffen werden, welches darüber hinaus auch sehr gewichtssparend ausgebildet werden kann.

Ein weiterer Aspekt der Erfindung betrifft ein Hausgerät mit einer erfindungsgemäßen Reinigungsvorrichtung oder einer vorteilhaften Ausgestaltung davon.

Im erfindungsgemäßen Hausgerät zur Pflege von Wäschestücken mit einer Reinigungsvorrichtung für ein mit Flusen beladenes Bauteil in dem Hausgerät, welche Reinigungsvorrichtung eine Spüleinrichtung aufweist, mit welcher Spülflüssigkeit zum Bauteil zum Entfernen der Flusen leitbar ist, weist die Spüleinrichtung ein Strömungselement auf, welches oberhalb des Bauteils angeordnet ist und eine innere Formgebung hat, aufgrund deren ein Staudruck in der das Strömungselement durchströmenden Spülflüssigkeit innerhalb des Strömungselements aufbaubar ist.

Das erfindungsgemäße Hausgerät zur Pflege von Wäschestücken ist insbesondere als Wäschetrockner ausgebildet. Vorzugsweise umfasst der Wäschetrockner eine Wärmepumpe, welche einen Wärmetauscher aufweist, welcher als Verdampfer eines Arbeitsmittels in dem Wärmepumpenkreis dient, und umfasst einen weiteren Wärmetauscher, welcher als Verflüssiger eines Arbeitsmittels in dem Wärmepumpenkreis dient.

Das mit Flusen beladene Bauteil ist insbesondere ein Wärmetauscher.

Bei dem erfindungsgemäßen Verfahren zum Reinigen eines mit Flusen beladenen Bauteils eines Hausgeräts zur Pflege von Wäschestücken, bei welchem Spülflüssigkeit mit einer Spüleinrichtung zum Bauteil zum Entfernen der Flusen geleitet wird, wird in einem der Spüleinrichtung zugeordneten Strömungselement durch dessen innere Formgebung ein Staudruck in der Spülflüssigkeit innerhalb des Strömungselements aufgebaut.

Dadurch kann erreicht werden, dass eine gleichmäßige Beaufschlagung des Bauteils mit der Spülflüssigkeit an verschiedenen Bereichen ermöglicht werden kann, wodurch auch die effizientere und gleichmäßigere Entfernung der Flusen ermöglicht werden kann.

Vorteilhafte Ausgestaltungen der erfindungsgemäßen Reinigungsvorrichtung sind als vorteilhafte Ausgestaltungen des erfindungsgemäßen Verfahrens anzusehen.

Ausführungsbeispiele der Erfindung werden nachfolgend anhand schematischer Zeichnungen näher erläutert. Es zeigen:
Fig. 1 eine schematische Schnittdarstellung eines Strömungselements einer erfindungsgemäßen Reinigungsvorrichtung;
Fig. 2 eine weitere Schnittdarstellung eines ersten Ausführungsbeispiels eines Strömungselements einer erfindungsgemäßen Reinigungsvorrichtung gemäß Fig. 1; und
Fig. 3 eine Schnittdarstellung des Strömungselements einer erfindungsgemäßen Reinigungsvorrichtung gemäß einem weiteren Ausführungsbeispiel.

In den Figuren werden gleiche oder funktionsgleiche Elemente mit den gleichen Bezugszeichen versehen.

In Fig. 1 ist ein Ausführungsbeispiel eines Strömungselements 2 in einer Längsschnittdarstellung gezeigt, welches einer Reinigungsvorrichtung 1 zugeordnet ist. Die Reinigungsvorrichtung 1 ist in einem Wäschetrockner angeordnet und umfasst eine Spüleinrichtung, welcher das Strömungselement 2 zugeordnet ist. In dieser Reinigungsvorrichtung 1 werden in einem als Wärmetauscher 7 ausgebildeten Bauteil des Wäschetrockners Flusen entfernt, indem Spülflüssigkeit durch die Spüleinrichtung und das Strömungselement 2 geleitet und dann auch durch den Wärmetauscher 7 geleitet wird.

Die Spülflüssigkeit ist insbesondere ein in dem Wäschetrockner gesammeltes Kondensat, welches im Betrieb des Wäschetrockners anfällt. Der Wärmetauscher 7 kann vorzugsweise einer Wärmepumpe des Wäschetrockners zugeordnet sein.

Das Strömungselement 2 ist oberhalb dem in Fig. 1 lediglich symbolisch und gestrichelt dargestellten Wärmetauscher 7 angeordnet. Insbesondere ist vorgesehen, dass das Strömungselement 2 auf den Wärmetauscher 7 unmittelbar aufgesetzt oder aufgesteckt ist.

Das Strömungselement 2 der Spüleinrichtung ist einstückig ausgebildet und umfasst ein längliches Teil 3 sowie einen mit dem länglichen Teil 3 verbundenen Anschlussstutzen 4. Der Anschlussstutzen 4 erstreckt sich in der Ausgestaltung gemäß Fig. 1 auf der dem Wärmetauscher 7 abgewandten Seite des Strömungselements 2 schräg geneigt nach oben. An den Anschlussstutzen 4 kann eine Zulaufleitung für die Spülflüssigkeit S angeschlossen werden.

Im Inneren des Strömungselements 2 sind Strömungshilfen 5 angeordnet, durch welche die Spülflüssigkeit S vom Anschlussstutzen 4 strömungstechnisch optimiert in den länglichen Teil 3 geleitet wird.

Das längliche Teil 3 weist an seiner dem Anschlussstutzen 4 abgewandten und dem Wärmetauscher 7 zugewandten Unterseite eine Öffnung 6 auf, durch welche die Spülflüssigkeit aus dem Strömungselement 2 in Richtung des Wärmetauschers 7 austritt. Die Öffnung 6 erstreckt sich im Wesentlichen über die gesamte Länge bzw. Breite b (Erstreckung in x-Richtung), wobei sich diesbezüglich die Länge des länglichen Teils 3 in x-Richtung bemisst. Die Öffnung 6 ist somit spaltartig bzw. schlitzartig ausgebildet.

An dem länglichen Teil 3 sind Elemente 8 und 9 zum Positionieren und/oder Halten des Strömungselements 2 an dem Wärmetauscher 7 ausgebildet. Die Elemente 8 und 9 sind an gegenüberliegenden Enden 10 und 11 des länglichen Teils 3 angeformt und erstrecken sich im Wesentlichen parallel zueinander nach unten in Richtung des Wärmetauschers 7. In vertikaler Richtung (y-Richtung) sind die Elemente 8 und 9 nach unten hin länger ausgebildet als das längliche Teil 3, so dass sie außenseitig an dem Wärmetauscher 7 angreifen und das Strömungselement 2 somit auf den Wärmetauscher 7 aufgeschoben bzw. aufgesteckt werden kann und diese Position durch die Elemente 8 und 9 gehalten werden kann.

Das Strömungselement 2 und insbesondere das längliche Teil 3 sind so ausgebildet und im Inneren geformt, dass sie zum Aufbau eines Staudrucks der Spülflüssigkeit S in dem Strömungselement 2 ausgebildet sind.

Dazu weist das längliche Teil 3 gemäß der Querschnittdarstellung entlang der Schnittlinie AA in Fig. 1 eine Engstelle 12 auf, wie dies in Fig. 2 gezeigt ist. In der Querschnittdarstellung gemäß Fig. 2 weist das längliche Teil 3 eine zur vertikalen Achse B symmetrische Ausgestaltung auf, so dass die Engstelle 12 durch eine beidseitige Einwölbung der Innenwand des länglichen Teils 3 gebildet ist. Das längliche Teil 3 ist im Querschnitt oberhalb und unterhalb der Engstelle 12 mit einem größere Innenmaß ausgebildet, so dass die Querschnittform des länglichen Teils 3 ähnlich einer Sanduhr konzipiert ist.

Durch die Engstelle 12 ist in vertikaler Richtung darüber eine obere Kammer 13 im länglichen Teil 3 und eine untere Kammer 14 unterhalb der Engstelle 12 ausgebildet. Durch diese Dimensionierung lässt sich die Ausbildung des Staudrucks im Strömungselement 2 bevorzugt erzeugen, so dass über die gesamte Länge b ein möglichst gleichmäßiger Austritt von Spülflüssigkeit S über die Öffnung 6 mit einer möglichst gleichmäßigen Strömungsgeschwindigkeit der Spülflüssigkeit S erreicht werden kann. Dadurch kann eine gleichmäßige Beaufschlagung der Lamellen des Wärmetauschers 7 mit der Spülflüssigkeit S erreicht werden, wodurch diesbezüglich auch die gleichmäßige und effiziente Entfernung der Flusen über dessen gesamte Breite (x-Richtung) ermöglicht werden kann.

Durch die in Fig. 1 gezeigten beispielhaften Strömungshilfen 5 kann die Flüssigkeitsverteilung in Richtung der Breite des Wärmetauschers 7 verbessert ermöglicht werden.

Durch die Engstelle 12 im länglichen Teil 3 wird somit die Wasserverteilung über die gesamte Länge bzw. Breite b gleichmäßiger ermöglicht.

Es kann vorgesehen sein, dass die Einschnürung bzw. die Engstelle 12 des Strömungsquerschnitts über die gesamte Länge bzw. Breite b gleiche Ausmaße und gleiche Formgebungen aufweist. Es kann jedoch auch vorgesehen sein, dass diese Ausmaße und/oder Formgebungen der Engstelle 12 über die Länge bzw. Breite b betrachtet variiert. Je nach Anforderung an die Wasserverteilung über die Breite b kann auch die Formgebung und das Ausmaß der Engstelle 12 vergrößert bzw. verkleinert werden.

In Fig. 3 ist ein weiteres Ausführungsbeispiel eines Strömungselements 2' der Reinigungsvorrichtung 1 gezeigt, wobei in dieser Darstellung ein Querschnitt analog zur Darstellung in Fig. 2 gezeigt ist. Bei dieser Ausgestaltung weist das längliche Teil 3' im Querschnitt an der Engstelle 12' eine asymmetrische Ausgestaltung zur Achse B auf. Dies wird dadurch erreicht, dass eine äußere Wand 15 des länglichen Teils 3' eine sich nicht nach innen oder nur geringfügig nach innen wölbende Formgebung aufweist. Andererseits weist die gegenüberliegende innere Wand 16 des länglichen Teils 3' zumindest eine Eindellung in Richtung der äußeren Wand 15 auf, welche vorhanden ist bzw. größer ist als eine mögliche Eindellung der äußeren Wand 15 in Richtung der inneren Wand 16. Auch hier ist die Engstelle 12' so angeordnet, dass darüber eine obere Kammer 13' und darunter eine untere Kammer 14' ausgebildet ist. Im Querschnitt weist das längliche Teil 3' sowohl oberhalb als auch unterhalb der Engstelle 12' ein größeres Innenmaß als an dieser Engstelle 12' auf.

Über die Öffnung 6' wird die Spülflüssigkeit S wieder in den Wärmetauscher 7 eingeleitet. Über den Anschlussstutzen 4' ist das Strömungselement 2' an eine Zulaufleitung für die Spülflüssigkeit S angeschlossen.

Auch in Fig. 3 ist zu erkennen, dass das Strömungselement 2' oberhalb des Wärmetauschers 7 angeordnet ist, und insbesondere unmittelbar an diesem lösbar befestigt ist.

In den gezeigten Ausführungsbeispielen weist die Öffnung 6 bzw. 6' eine weite (Ausdehnung in z-Richtung, welche sich senkrecht zur Figurenebene in Fig. 1 erstreckt) auf, welche größer ist als das Innenmaß in dieser Raumrichtung der Engstelle 12 bzw. 12'. Es kann auch vorgesehen sein, dass das Innenmaß der Öffnung 6 bzw. 6' in dieser Raumrichtung betrachtet, welche sich senkrecht zur x-Richtung in Fig. 1 erstreckt, gleich dem Innenmaß der Engstelle 12 bzw. 12', ist.

Eine genaue Position des Strömungselements 2 bzw. 2' zur Tiefe des Wärmetauschers 7 kann durch seitlich angebrachte Elemente 8 und 9 erreicht werden, die über die Kältemittelrohre des Wärmetauschers 7 vorzugsweise greifen. Dabei ist das Strömungselement 2 bzw. 2' im vorderen Bereich des Wärmetauschers 7 angeordnet, weil sich hier die Flusen bevorzugt anlagern. In dem hinteren Bereich der Wärmetauscher 7 erfolgt der Abtransport der Flusen durch den Kondensatanfall während des Trocknungsprozesses. Durch das Strömungselement 2 bzw. 2' kann der Wärmetauscher 7 gleichmäßig über die Bauteilbreite von der Spülflüssigkeit angeströmt werden.

## Patentansprüche

1. Hausgerät zur Pflege von Wäschestücken mit einer Reinigungsvorrichtung für ein mit Flusen beladenes Bauteil (7) des Hausgeräts, wobei die Reinigungsvorrichtung eine Spüleinrichtung aufweist, mit welcher Spülflüssigkeit (S) zum Bauteil (7) zum Entfernen der Flusen leitbar ist,
- wobei die Spüleinrichtung ein Strömungselement (2, 2') aufweist, welches oberhalb des Bauteils (7) angeordnet ist und welches eine innere Formgebung aufweist, aufgrund deren ein Staudruck in der das Strömungselement (2, 2') durchströmenden Spülflüssigkeit (S) innerhalb des Strömungselements (2, 2') aufbaubar ist;
- wobei das Strömungselement (2, 2') ein längliches Teil (3, 3') aufweist, welches auf der dem Bauteil (7) zugewandten Seite eine Öffnung (6, 6') zum Flüssigkeitsaustritt aufweist und das Strömungselement zum Aufbau des Staudrucks einen Querschnitt aufweist, welcher zumindest eine Engstelle (12, 12') umfasst,
**dadurch gekennzeichnet, dass**
- das längliche Teil (3, 3') sich in seiner Länge (b) über die gesamte Breite des Bauteils (7) erstreckt; und
- sich die auf der dem Bauteil (7) zugewandten Seite ausgebildete Öffnung (6, 6') im länglichen Teil (3, 3') des Strömungselements (2, 2') über die Länge (b) dieses länglichen Teils (3, 3') erstreckt.

2. Hausgerät nach Anspruch 1, **dadurch gekennzeichnet, dass** das Strömungselement (2, 2') zumindest vor der Engstelle (12, 12') ein Innenmaß aufweist, welches größer als das Innenmaß an der Engstelle (12, 12') ist.

3. Hausgerät nach Anspruch 1, **dadurch gekennzeichnet, dass** sich die Engstelle (12, 12') über die Länge (b) des länglichen Teils (3, 3') des Strömungselements (2, 2') erstreckt.

4. Hausgerät nach einem der Ansprüche 1 bis 3, **dadurch gekennzeichnet, dass** die Engstelle (12, 12') im Querschnitt symmetrisch ausgebildet ist.

5. Hausgerät nach einem der Ansprüche 1 bis 3, **dadurch gekennzeichnet, dass** die Engstelle (12, 12') im Querschnitt asymmetrisch ausgebildet ist.

6. Hausgerät nach einem der vorhergehenden Ansprüche, **dadurch gekennzeichnet, dass** das Strömungselement (2, 2') zumindest ein Element (8, 9) zum Positionieren und/oder Halten des Strömungselements (2, 2') an dem Bauteil (7) aufweist.

7. Hausgerät nach Anspruch 6, **dadurch gekennzeichnet, dass** Element (8, 9) an dem länglichen Teil (3, 3') des Strömungselements (2, 2') angeordnet, insbesondere einstückig angeordnet, ist.

8. Hausgerät nach Anspruch 6 oder 7, **dadurch gekennzeichnet, dass** ein Element (8, 9) an einer dem Bauteil (7) zugewandten Seite des länglichen Teils (3, 3') des Strömungselements (2, 2') angeordnet ist und sich nach unten erstreckt.

9. Hausgerät nach einem der Ansprüche 6 bis 8, **dadurch gekennzeichnet, dass** zwei Elemente (8, 9) an den gegenüberliegenden Enden (10, 11) des länglichen Teils (3, 3') des Strömungselements (2, 2') angeordnet sind und sich parallel zueinander nach unten erstrecken.

10. Hausgerät nach einem der vorhergehenden Ansprüche, **dadurch gekennzeichnet, dass** das Strömungselement (2, 2') einen Anschlussstutzen (4, 4') für eine Zulaufleitung der Spülflüssigkeit (S) aufweist, welcher insbesondere an einer dem Bauteil (7) abgewandten Seite des länglichen Teils (3, 3') des Strömungselements (2, 2') angeordnet ist.

11. Hausgerät nach einem der vorhergehenden Ansprüche, **dadurch gekennzeichnet, dass** das Strömungselement (2, 2') einstückig ausgebildet ist, insbesondere ein einstückiges Spritzgussteil ist.

12. Hausgerät nach einem der vorhergehenden Ansprüche, **dadurch gekennzeichnet, dass** das Bauteil (7) ein Wärmetauscher ist.

13. Verfahren zum Reinigen eines mit Flusen beladenen Bauteils (7) eines Hausgeräts zur Pflege von Wäschestücken, bei welchem
- Spülflüssigkeit (S) mit einer Spüleinrichtung zum Bauteil (7) zum Entfernen der Flusen geleitet wird,
- in einem länglichen Teil (3, 3') eines der Spüleinrichtung zugeordneten Strömungselements (2, 2') durch eine Öffnung (6, 6'), welches sich auf der dem Bauteil (7) zugewandten Seite befindet, die Spülflüssigkeit (S) austritt, und
- in dem Strömungselement (2, 2'), dessen innere Formgebung einen Querschnitt aufweist, der zumindest eine Engstelle (12, 12') umfasst, ein Staudruck in der Spülflüssigkeit (S) innerhalb des Strömungselements (2, 2') aufgebaut wird;
**dadurch gekennzeichnet, dass**
- das längliche Teil (3, 3') sich in seiner Länge (b) über die gesamte Breite des Bauteils (7) erstreckt; und
- sich die auf der dem Bauteil (7) zugewandten Seite ausgebildete Öffnung (6, 6') im länglichen Teil (3, 3') des Strömungselements (2, 2') über die Länge (b) dieses länglichen Teils (3, 3') erstreckt.

## Claims

1. Household appliance for laundry care having a cleaning device for a component (7) loaded with lint in a household appliance, wherein the cleaning device has a rinsing unit, by means of which rinsing fluid (S) can be conducted to the component (7) to remove the lint,
- wherein the rinsing unit has a flow element (2, 2'), which is disposed above the component (7) and has an inner moulding, on account of which a dynamic pressure can build up in the rinsing fluid (S) within the flow element (2, 2') and flowing through said flow element (2, 2');
- wherein the flow element (2, 2') has an elongated part (3, 3') which has an opening (6, 6') for the egress of fluid on the side facing the component (7) and the flow element for building up the dynamic pressure has a cross-section which comprises at least one narrow point (12, 12'),
**characterised in that**
- the elongated part (3, 3') extends in its length (b) over the entire width of the component (7); and
- the opening (6, 6') in the elongated part (3, 3') of the flow element (2, 2') embodied on the side facing the component (7) extends over the length (b) of this elongated part (3, 3').

2. Household appliance according to claim 1, **characterised in that** at least before the narrow point (12, 12') the flow element (2, 2') has an interior dimension that is larger than the interior dimension at the narrow point (12, 12').

3. Household appliance according to claim 1, **characterised in that** the narrow point (12, 12') extends over the length (b) of the elongated part (3, 3') of the flow element (2, 2').

4. Household appliance according to one of claims 1 to 3, **characterised in that** the narrow point (12, 12') is configured as symmetrical in cross section.

5. Household appliance according to one of claims 1 to 3, **characterised in that** the narrow point (12, 12') is configured as asymmetrical in cross section.

6. Household appliance according to one of the preceding claims, **characterised in that** the flow element (2, 2') has at least one element (8, 9) to position and/or hold the flow element (2, 2') on the component (7).

7. Household appliance according to claim 6, **characterised in that** the element (8, 9) is disposed on the elongated part (3, 3') of the flow element (2, 2'), in particular is disposed as a single piece.

8. Household appliance according to claim 6 or 7, **characterised in that** an element (8, 9) is disposed on a side of the elongated part (3, 3') of the flow element (2, 2') facing the component (7) and extends downward.

9. Household appliance according to one of claims 6 to 8, **characterised in that** two elements (8, 9) are disposed on the opposing ends (10, 11) of the elongated part (3, 3') of the flow element (2, 2') and extend downward parallel to one another.

10. Household appliance according to one of the preceding claims, **characterised in that** the flow element (2, 2') has a connector (4, 4') for a supply line for the rinsing fluid (S), which is disposed in particular on a side of the elongated part (3, 3') of the flow element (2, 2') facing away from the component (7).

11. Household appliance according to one of the preceding claims, **characterised in that** the flow element (2, 2') is configured as a single piece, in particular as a single-piece injection moulded part.

12. Household appliance according to one of the preceding claims, **characterised in that** the component (7) is a heat exchanger.

13. Method for cleaning a component (7) loaded with lint in a household appliance for laundry care, wherein
- rinsing fluid (S) is conducted to the component (7) for lint removal with a rinsing unit,
- in an elongated part (3, 3') of a flow element (2, 2') assigned to the rinsing unit, the rinsing fluid (S) escapes through an opening (6, 6') which is disposed on the side facing the component (7), and
- in the flow element (2, 2'), the inner moulding of which has a cross-section, which comprises at least one narrow point (12, 12'), a dynamic pressure is built up in the rinsing liquid (S) within the flow element (2, 2');
**characterised in that**
- the elongated part (3, 3') extends in its length (b) over the entire width of the component (7); and
- the opening (6, 6') in the elongated part (3, 3') of the flow element (2, 2') embodied on the side facing the component (7) extends over the length (b) of this elongated part (3, 3').

## Revendications

1. Appareil ménager pour l'entretien du linge avec un dispositif de nettoyage pour un composant (7) de l'appareil ménager chargé en peluches, dans lequel le dispositif de nettoyage présente un dispositif de rinçage permettant de diriger du liquide de lavage (S) vers le composant (7) pour retirer les peluches,
- dans lequel le dispositif de rinçage présente un élément d'écoulement (2, 2') disposé au-dessus du composant (7) et qui présente un usinage intérieur en raison duquel une pression dynamique peut être établie à l'intérieur de l'élément d'écoulement (2, 2'), dans le liquide de lavage (S) traversant l'élément d'écoulement (2, 2') ;
- dans lequel l'élément d'écoulement (2, 2') présente une partie oblongue (3, 3'), laquelle présente sur le côté dirigé vers le composant (7) un orifice (6, 6') pour l'entrée du liquide et l'élément d'écoulement présente pour l'établissement de la pression dynamique une section qui comprend au moins un rétrécissement (12, 12'), **caractérisé en ce que**
- la partie oblongue (3, 3') s'étend quant à sa longueur (b) sur l'ensemble de la largeur du composant (7) et
- l'orifice (6, 6') constitué sur le côté dirigé vers le composant (7) s'étend dans la partie oblongue (3, 3') de l'élément d'écoulement (2, 2') sur la longueur (b) de cette partie oblongue (3, 3').

2. Appareil ménager selon la revendication 1, **caractérisé en ce que** l'élément d'écoulement (2, 2') présente au moins avant le rétrécissement (12, 12') une dimension intérieure supérieure à la dimension intérieure du rétrécissement (12, 12').

3. Appareil ménager selon la revendication 1, **caractérisé en ce que** le rétrécissement (12, 12') s'étend sur la longueur (b) de la partie oblongue (3, 3') de l'élément d'écoulement (2, 2').

4. Appareil ménager selon l'une des revendications 1 à 3, **caractérisé en ce que** le rétrécissement (12, 12') est exécuté selon une section symétrique.

5. Appareil ménager selon l'une des revendications 1 à 3, **caractérisé en ce que** le rétrécissement (12, 12') est exécuté selon une section asymétrique.

6. Appareil ménager selon l'une des revendications précédentes, **caractérisé en ce que** l'élément d'écoulement (2, 2') présente au moins un élément (8, 9) pour le positionnement et/ou le maintien de l'élément d'écoulement (2, 2') sur le composant (7).

7. Appareil ménager selon la revendication 6, **caractérisé en ce que** l'élément (8, 9) est disposé, en particulier en une seule pièce, sur la partie oblongue (3, 3') de l'élément d'écoulement (2, 2').

8. Appareil ménager selon la revendication 6 ou 7, **caractérisé en ce qu'**un élément (8, 9) est disposé sur un côté de la partie oblongue (3, 3') de l'élément d'écoulement (2, 2') dirigé vers le composant (7) et s'étend vers le bas.

9. Appareil ménager selon l'une des revendications 6 à 8, **caractérisé en ce que** deux éléments (8, 9) sont disposés sur les extrémités opposées (10, 11) de la partie oblongue (3, 3') de l'élément d'écoulement (2, 2') et s'étendent parallèlement l'un à l'autre vers le bas.

10. Appareil ménager selon l'une des revendications précédentes, **caractérisé en ce que** l'élément d'écoulement (2, 2') présente une tubulure de raccordement (4, 4') pour une conduite d'amenée du liquide de lavage (S), laquelle est en particulier disposée sur un côté de la partie oblongue (3, 3') de l'élément d'écoulement (2, 2') dirigé à l'écart du composant (7).

11. Appareil ménager selon l'une des revendications précédentes, **caractérisé en ce que** l'élément d'écoulement (2, 2') est exécuté en une seule pièce, en particulier sous la forme d'une pièce moulée par injection en une seule pièce.

12. Appareil ménager selon l'une des revendications précédentes, **caractérisé en ce que** le composant (7) est un échangeur de chaleur.

13. Procédé de nettoyage d'un composant (7) chargé en peluches d'un appareil ménager pour l'entretien du linge, dans lequel
- du liquide de lavage (S) est mené avec un dispositif de rinçage vers le composant (7) pour enlever les peluches,
- dans une partie oblongue (3, 3') d'un élément d'écoulement (2, 2') affecté au dispositif de rinçage, le liquide de rinçage (S) sort par un orifice (6, 6') se trouvant sur le côté dirigé vers le composant (7) et
- dans l'élément d'écoulement (2, 2'), dont l'usinage intérieur présente une section qui comprend au moins un rétrécissement (12, 12'), une pression dynamique peut être établie à l'intérieur de l'élément d'écoulement (2, 2') dans le liquide de lavage (S) ;
**caractérisé en ce que**
- la partie oblongue (3, 3') s'étend quant à sa longueur (b) sur l'ensemble de la largeur du composant (7)
; et
- l'orifice (6, 6') constitué sur le côté dirigé vers le composant (7) s'étend dans la partie oblongue (3, 3') de l'élément d'écoulement (2, 2') sur la longueur (b) de cette partie oblongue (3, 3').
